# EUROPÄISCHE PATENTSCHRIFT

(11) **EP 1 119 008 B1**
(45) Veröffentlichungstag und Bekanntmachung des Hinweises auf die Patenterteilung: **21.02.2007**
(21) Anmeldenummer: 01100139.3
(22) Anmeldetag: 15.01.2001
(51) Int. Cl.: H01H 13/14, H01H 13/04

(54) **Membranschalter**
Membrane switch
Commutateur à membrane

(30) Priorität: 21.01.2000 DE 20001024 U
(43) Veröffentlichungstag der Anmeldung: 25.07.2001
(73) Patentinhaber: TRW Automotive Electronics & Components GmbH & Co. KG, 78315 Radolfzell (DE)
(72) Erfinder: Altmann, Markus, 78345 Bankholzen (DE)
(74) Vertreter: Degwert, Hartmut

(56) Entgegenhaltungen:
- DE-A- 4 408 366
- DE-U- 29 914 538
- FR-A- 2 503 446
- US-A- 5 727 675
- US-A- 5 821 490

## Beschreibung

Die Erfindung betrifft einen Membran-Tastschalter mit einem Gehäuse und einer an dem Gehäuse verschiebbar geführten Taste.

Moderne Membran-Tastschalter, wie sie insbesondere in Kraftfahrzeugen verwendet werden, sind kurzhubig und haben bei Bedarf ein beleuchtbares Tastenfeld. Sie bestehen aus einem Kunststoffgehäuse und einer daran gelagerten sowie geführten Taste. Unterhalb der Taste befindet sich eine Steckerkammer, in der ein im allgemeinen mehrpoliger Stecker eingesetzt und verrastet wird. Die Steckerkammer nimmt einen großen Teil der im allgemeinen vorgegebenen Gesamthöhe des Schalters ein, wodurch für die Führung der Taste wenig Bauhöhe verbleibt.

Im Dokument "FR-A-2 503 446" wird ein Membran-Tastschalter gemäß dem Oberbegriff des Patentanspruchs 1 offenbart.

Durch die Erfindung wird ein Membran-Tastschalter zur Verfügung gestellt, bei dem die Tastenführung sich über nahezu die gesamte Bauhöhe des Schalters erstrecken kann.

Gemäß der Erfindung weist das Gehäuse eine Außenwand auf, die sich bis zu einer von der Taste abgewandten Grundfläche erstreckt, an der Grundfläche einwärts abgewinkelt ist und in eine parallel zur Außenwand abgewinkelte Innnenwand übergeht, die eine Steckerkammer bildet; die Taste weist wenigstens eine angeformte Führungswand auf, die zwischen der Innenwand und der Außenwand des Gehäuses angeordnet ist. Die Führungswand der Taste umgibt somit die Steckerkammer, so daß die Höhe der Steckerkammer keine Begrenzung der Länge der Tastenführung darstellt. Bei der bevorzugten Ausführungsform erstreckt sich daher die Führungswand der Taste bis nahe an die Grundfläche des Gehäuses.

Eine weitere Verbesserung der Tastenführung wird bei der bevorzugten Ausführungsform dadurch erreicht, daß innenseitig an der Außenwand des Gehäuses und außenseitig an der Führungswand der Taste Führungsrippen und entsprechende Führungskanäle angeformt sind.

Ferner geht bei der bevorzugten Ausführungsform die Innenwand des Gehäuses an ihrem der Taste zugewandten Ende in eine abgewinkelte obere Wand über. Zwischen der Taste und der obere Wand kann eine Leiterplatte angeordnet werden, auf der Funktionselemente des Membran-Tastschalters aufgebaut sind, insbesondere ein mittels der Taste betätigbares Membran-Schalterelement und ein optionales beleuchtbares Schaltersymbol.

Weitere Vorteile und Merkmale der Erfindung ergeben sich aus der folgenden Beschreibung und aus den beigefügten Zeichnungen, auf die Bezug genommen wird. In den Zeichnungen zeigen:
- Figur 1: schematisch eine Seitenansicht des Membran-Tastschalters;
- Figur 2: einen Schnitt entlang Linie II - II in Figur 1; und
- Figur 3: einen Schnitt entlang Linie III - III in Figur 1.

Der in den Figuren gezeigte Membran-Tastschalter weist ein Gehäuse 10 aus Kunststoff auf, dessen Form allgemein zylindrisch ist, mit einer Querschnittsform, die einem Rechteck mit abgerundeten Ecken gleicht. An dem Gehäuse 10 ist eine Taste 12, ebenfalls aus Kunststoff, angeordnet. Die Taste 12 hat eine Tastfläche 12a und eine einteilig angeformte Führungswand 12b.

Wie aus Figur 3 ersichtlich ist, besteht das Gehäuse 10 aus einer Außenwand 10a, die sich zwischen einem der Taste 12 zugekehrten oberen Rand und einer Grundfläche erstreckt und dort einwärts abgewinkelt ist, einer Innenwand 10b, die von dem einwärts abgewinkelten Bereich der Außenwand 10a ausgeht und sich parallel zur Außenwand in Richtung der Taste 12 erstreckt, und einer obere Wand 10c, die parallel zur Tastfläche 12a ist. Alle Bestandteile des Gehäuses 10, Außenwand 10a, Innenwand 10b und obere Wand 10c, sind einteilig miteinander geformt, insbesondere durch Spritzgießen. Die Innenwand 10b des Gehäuses begrenzt mit der obere Wand 10c eine Steckerkammer 14, in die Kontaktstifte 16 hineinragen. Die Kontaktstifte 16 durchdringen die obere Wand 10c und sind mit einer Leiterplatte 18 verbunden, die zwischen der Taste 12 und der obere Wand 10c des Gehäuses parallel zu dieser angeordnet ist. Auf der Leiterplatte 18 sind verschiedene Funktionselemente des Membran-Tastschalters aufgebaut. Dazu gehören Schaltkontakte, Leuchtelemente, elektronische Bauteile und dergleichen. Zwischen der Taste 12 und der Leiterplatte 18 befinden sich optische und mechanische Übertragungselemente.

Die Außenwand 10a und die Innenwand 10b des Gehäuses 10 haben einen radialen Abstand voneinander. In den so zwischen Außenwand 10 a und Innenwand 10b gebildeten Zwischenraum ist die Führungswand 12b der Taste 12 eingeschoben. Diese Führungswand 12b erstreckt sich zwischen Außenwand 10a und Innenwand 10b bis nahe an die Grundfläche 10d des Gehäuses 10, wo Innenwand und Außenwand miteinander verbunden sind. Der Abstand a zwischen dem Ende der Führungswand 12b und der Grundfläche des Gehäuses 10 ist etwas größer als der vorgesehene Tastenhub.

Wie aus Figur 2 ersichtlich ist, sind an der Innenseite der Außenwand 10a und an der Außenseite der Führungswand 12b ineinandergreifende Führungsstrukturen in Form von Rippen und Kanälen ausgebildet. So ist an der Innenseite der Außenwand 10a eine Rippe 20 angeformt, die zwischen zwei benachbarte Rippen 24, 26 eingreift, die an der Außenseite der Führungswand 12b der Taste 12 angeformt sind. Etwa diagonal gegenüberliegend ist, bei 28 in Figur 2 eingezeichnet, eine ähnliche Führungsstruktur mit einer angeformten Rippe 28 an der Innenseite der Außenwand 10a vorgesehen, die in einen Kanal an der Außenseite der Führungswand 12b eingreift. Weitere Führungsrippen 30, 32 sind an der Außenseite der Führungswand 12b angeformt und erstrecken sich senkrecht zu den Führungsrippen 20 und 28, so daß die Taste 12 in zwei zueinander senkrechten Richtungen und senkrecht zu ihrer Achse weitgehend spielfrei abgestützt ist. Ferner ist eine Rippe 22 innenseitig an der Außenwand 10a angeformt und dient als Verdrehsicherung bei der Montage der Taste 12.

An der Außenseite der Außenwand 10a des Gehäuses 10 sind ferner Rastarme 34 angeformt, mittels denen der Membran-Tastschalter in einer Öffnung einer Blende 36 oder dergleichen verrastet wird. Im axialen Abstand gegenüber den freien Enden der Rastarme 34 ist ein umlaufender Auflagebund 38 an der Außenseite der Außenwand 10a angeformt. Mit diesem Auflagebund 38 wird die Axialposition des Gehäuses 10 an der Blende 36 festgelegt.

An der Innenseite der Außenwand 10a sind Rastnasen 40 angeformt, die in entsprechende Ausnehmungen 42 der Führungswand 12b der Taste 12 eingreifen, um die Taste mit dem für den Tastenhub erforderlichen Spiel am Gehäuse 10 zu verrasten.

## Patentansprüche

1. Membran-Tastschalter mit einem Gehäuse (10) und einer an dem Gehäuse (10) verschiebbar geführten Taste (12), **dadurch gekennzeichnet, daß** das Gehäuse (10) eine Außenwand (10a) aufweist, die sich bis zu einer von der Taste (12) abgewandten Grundfläche erstreckt, an der Grundfläche einwärts abgewinkelt ist und in eine parallel zur Außenwand (10a) abgewinkelte Innenwand (10b) übergeht, die eine Steckerkammer (14) bildet, und daß die Taste (12) wenigstens eine angeformte Führungswand (12b) aufweist, die zwischen der Innenwand (10b) und der Außenwand (10a) des Gehäuses (10) angeordnet ist.

2. Membran-Tastschalter nach Anspruch 1, **dadurch gekennzeichnet, daß** sich die Führungswand (12b) der Taste (12) bis nahe an die Grundfläche erstreckt.

3. Membran-Tastschalter nach Anspruch 1 oder 2, **dadurch gekennzeichnet, daß** innenseitig an der Außenwand (10a) des Gehäuses (10) und außenseitig an der Führungswand (12b) der Taste (12) Führungsrippen (30,32) und entsprechende Führungskanäle angeformt sind.

4. Membran-Tastschalter nach einem der vorstehenden Ansprüche, **dadurch gekennzeichnet, daß** die Innenwand (10b) des Gehäuses (10) an ihrem der Taste (12) zugewandten Ende in eine abgewinkelte obere Wand (10c) übergeht.

5. Membran-Tastschalter nach Anspruch 4, **dadurch gekennzeichnet, daß** zwischen der Taste (12) und der oberen Wand (10c) and eine Leiterplatte (18) angeordnet ist, auf der Funktionselemente des Membran-Tastschalters, insbesondere ein mittels der Taste (12) betätigbares Membran-Schalterelement und ein optionales beleuchtbares Schaltersymbol, aufgebaut sind.

6. Membran-Tastschalter nach Anspruch 5, **dadurch gekennzeichnet, daß** Kontaktstifte (16) von der Leiterplatte (18) ausgehend die obere Wand (10c) durchqueren und in die Steckerkammer (14) hineinragen.

## Claims

1. A diaphragm touchbutton switch comprising a housing (10) and a touchbutton (12) slidingly guided on the housing (10), **characterized in that** the housing (10) has an outer wall (10a) extending down to a base surface facing away from the touchbutton (12), is bent inwards at the base surface, and continues into an inner wall (10b) angled parallel to the outer wall (10a) and forming a connector chamber (14), and **in that** the touchbutton (12) has at least one integrally moulded guiding wall (12b) disposed between the inner wall (10b) and the outer wall (10a) of the housing (10).

2. The diaphragm touchbutton switch as set forth in claim 1, **characterized in that** the guiding wall (12b) of the touchbutton (12) extends down to the vicinity of the base surface.

3. The diaphragm touchbutton switch as set forth in claim 1 or 2, **characterized in that** guide keys (30, 32) and corresponding guide channels are integrally moulded on the inside of the outer wall (10a) of the housing (10) and on the outside of the guiding wall (12b) of the touchbutton (12).

4. The diaphragm touchbutton switch as set forth in any of the preceding claims, **characterized in that** the inner wall (10b) of the housing (10) continues at its end facing the touchbutton (12) into a top wall (10c) bent at an angle.

5. The diaphragm touchbutton switch as set forth in claim 4, **characterized in that** between the touchbutton (12) and the top wall (10c) a circuit board (18) is disposed which mounts function elements of the diaphragm touchbutton switch, more particularly a diaphragm switching element adapted to be actuated by means of the touchbutton (12) and an optional lighted icon.

6. The diaphragm touchbutton switch as set forth in claim 5, **characterized in that** starting from the circuit board (18), contact pins (16) pass through the top wall (10c) and protrude into the connector chamber (14).

## Revendications

1. Commutateur à touche à membrane comportant un boîtier (10) et une touche (12) guidée de manière déplaçable sur le boîtier (10), **caractérisé en ce que** le boîtier (10) présente une paroi extérieure (10a) qui s'étend jusqu'à une surface de base détournée de la touche (12), qui est coudée vers l'intérieur à la surface de base et qui passe en une paroi intérieure (10b) coudée parallèlement à la paroi extérieure (10a), ladite paroi intérieure formant une chambre à connecteur (14), et **en ce que** la touche (12) présente au moins une paroi de guidage (12b) intégralement moulée qui est agencée entre la paroi intérieure (10b) et la paroi extérieure (10a) du boîtier (10).

2. Commutateur à touche à membrane selon la revendication 1, **caractérisé en ce que** la paroi de guidage (12b) de la touche (12) s'étend jusqu'à proximité de la surface de base.

3. Commutateur à touche à membrane selon la revendication 1 ou 2, **caractérisé en ce que** des nervures de guidage (30, 32) et des canaux de guidage correspondants sont formés sur la face intérieure de la paroi extérieure (10a) du boîtier (10) et sur la face extérieure de la paroi de guidage (12b) de la touche (12).

4. Commutateur à touche à membrane selon l'une des revendications précédentes, **caractérisé en ce qu'**à son extrémité tournée vers la touche (12), la paroi intérieure (10b) du boîtier (10) passe en une paroi supérieure (10c) coudée.

5. Commutateur à touche à membrane selon la revendication 4, **caractérisé en ce qu'**entre la touche (12) et la paroi supérieure (10c) est agencée une plaquette de circuit imprimé (18) sur laquelle sont montés des éléments fonctionnels du commutateur à touche à membrane, en particulier un élément de commutation à membrane actionnable au moyen de la touche (12) et un symbole de commutateur optionnel susceptible d'être éclairé.

6. Commutateur à touche à membrane selon la revendication 5, **caractérisé en ce que** des broches de contact (16), partant de la plaquette de circuit imprimé (18), traversent la paroi supérieure (10c) et font saillie dans la chambre à connecteurs (14).
